# EUROPÄISCHE PATENTANMELDUNG

(11) **EP 4 620 575 A2**
(43) Veröffentlichungstag der Anmeldung: **24.09.2025**
(21) Anmeldenummer: 25164270.8
(22) Anmeldetag: 17.03.2025
(51) Int. Cl.: B02C 18/30

(54) **FÖRDERSCHNECKE MIT ZWEIPUNKTLAGERUNG**

(30) Priorität: 18.03.2024 DE 102024107725
(71) Anmelder: EKOMEX - PILSNIAK Sp. z o.o. Sp. K., 42-140 Panki (PL)
(72) Erfinder: Pilsniak, Lukasz, 42-140 Panki (PL)
(74) Vertreter: Stütz, Jan

(57) **Zusammenfassung**

Förderschnecke, geeignet zum Einbau in Druckgehäuse/Schneid-Trenn-Trommel, ausgebildet für eine axial drehbare Lagerung, wobei die Lagerung an wenigstens zwei Stellen erfolgt. Weiterhin eine Lagervorrichtung und eine Vorrichtung zum Zerkleinern von Lebensmitteln.

## Beschreibung

Die vorliegende Erfindung betrifft eine verbesserte Förderschnecke, insbesondere für den Einsatz in einer Vorrichtung zum Zerkleinern von Lebensmitteln, welche eine effiziente und zuverlässige Lagerung gewährleistet. Zudem eine Lagervorrichtung und eine Vorrichtung zum Zerkleinern von Lebensmitteln selbst.

### Stand der Technik

Die Konstruktion einer Vorrichtung zum Verkleinern von Lebensmitteln, z. B. eines Fleischwolfs, umfasst üblicherweise eine Förderschnecke, die in einem Druckgehäuse oder einer Schneid-Trenn-Trommel eingebaut ist. Diese Förderschnecke wird dazu verwendet, Lebensmittelstücke durch Rotation zu transportieren und gleichzeitig zu zerkleinern, indem das Lebensmittel durch Löcher im Druckgehäuse gepresst und durch den Schneckengang der Förderschnecke abgeschert wird.

In herkömmlichen Ausführungen erfolgt die Lagerung der Förderschnecke oft an nur einer Stelle, was zu einer ungleichmäßigen Belastung und potenziellen Verschleißerscheinungen führen kann. Zudem können Vibrationen und Unwuchten auftreten, die die Effizienz des Zerkleinerungsprozesses beeinträchtigen. Eine zuverlässige und stabile Lagerung ist daher von entscheidender Bedeutung, um eine langfristig effektive Funktion der Zerkleinerungsvorrichtung zu gewährleisten.

Der aktuelle Stand der Technik, wie in der Patentschrift DE 102017003407 B3 beschrieben, offenbart eine Förderschnecke, die in einem Druckgehäuse bzw. einer Schneid-Trenn-Trommel eingebaut ist. Diese Förderschnecke wird axial drehbar gelagert, wobei die Lagerung gegenüber dem Druckgehäuse an nur einer Stelle links mittels eines Zentriereinsatz erfolgt. Auf der rechten Seite existiert eine Zentrierhülse, die aber nicht zur Lagerung der Förderschnecke dient. Durch den Durchbruch dieser Hülse wird die Förderschnecke mit einem motorischen Antrieb direkt oder indirekt verbunden, eine Lagerung findet daher nicht unbedingt statt.

### Offenbarung der Erfindung

Die vorliegende Erfindung zielt darauf ab, die Nachteile des Standes der Technik zu überwinden, indem sie eine verbesserte Lagerung für die Förderschnecke bereitstellt. Die Förderschnecke wird nun an wenigstens zwei Stellen gelagert, was eine gleichmäßigere Verteilung der Belastung ermöglicht und die Stabilität während des Betriebs erhöht. Diese Anordnung kann dazu beitragen, die Lebensdauer der Förderschnecke zu verlängern und die Effizienz des Zerkleinerungsprozesses insgesamt zu verbessern. Darüber hinaus erfolgt die Lagerung bevorzugt ausschließlich gegenüber einem einzigen, anderen Maschinenteil, was nicht nur eine exaktere Führung mit weniger Spiel in dem Druckgehäuse ermöglicht, sondern auch die Konstruktion vereinfacht und die Montage sowie Wartung erleichtert.

Hierbei beinhaltet, bzw. umfasst ist eine Vorrichtung einer Förderschnecke, geeignet zum Einbau in Druckgehäuse/Schneid-Trenn-Trommel, ausgebildet für eine axial drehbare Lagerung. Die Lagerung der Förderschnecke erfolgt an wenigstens zwei Stellen.

Vorteilhafterweise wird die Beweglichkeit der Förderschnecke auf einen Freiheitsgrad eingeschränkt und ungewollte Bewegungen vermieden. Durch diese Anordnung wird eine gleichmäßigere Verteilung der Belastung erreicht, was zu einer erhöhten Stabilität und einer längeren Lebensdauer der Förderschnecke führt. Kraftauswirkungen und einseitige Abnützungen der Förderschnecke oder des Druckgehäuses z. B. durch ungleichmäßig eingebrachtes Lebensmittel wird vermeiden.

In einer besonderen Ausgestaltung der Förderschnecke findet die Lagerung an allen Stellen ausschließlich gegenüber einem einzigen/einstückigen, anderen Maschinenteil gegenüber statt.

Vorteilhafterweise kann, wenn die Lagerpunkte allesamt nur gegenüber einem anderen Maschinenteil ausgerichtet sind, das Spiel zwischen Förderschnecke und diesem Maschinenteil minimiert werden. Wird beispielsweise eine Lagerung gegenüber dem Druckgehäuse, eine zweite gegenüber dem Fleischwolf realisiert, addiert sich das Spiel entstehend durch die Montage zwischen Druckgehäuse und Fleischwolf unerwünschterweise hinzu.

Entscheidend ist hierbei die Minimierung des Spiels, was durch eine Einstückigkeit des anderen Maschinenteils erreicht werden kann. Alternativ können auch feste Verbindungen wie Verschraubungen in Frage kommen.

In einer besonderen Ausgestaltung der Förderschnecke findet die Lagerung der Förderschnecke ausschließlich direkt gegenüber dem Druckgehäuse statt.

Vorteilhafterweise ist das einzige Maschinenteil in dieser Konkretisierung das Druckgehäuse, da der Freilauf genau zwischen Förderschnecke und Druckgehäuse abgestimmt sein muss.

Alternativ findet die Lagerung zwischen der Förderschnecke und dem Druckgehäuse mittels einer Lagervorrichtung/Halterung statt. Hierbei ist lediglich eine quasi-Einstückigkeit gewährleistet, die Halterungen sind aber fest mit dem Druckgehäuse verbunden und weisen möglichst wenig Spiel auf. Vorteilhafterweise ist die Herstellung und Wartung/Reinigung deutlich vereinfacht, als wenn die Halterungen einstückig mit dem Druckgehäuse ausgebildet sind. Da die Kraftwege über die Halterungen direkt auf das Druckgehäuse übergehen, liegt hier ein Vorteil vor, als wenn die Kraftwege z. B. über eine einseitige Lagerung gegenüber dem Gehäuse des Fleischwolfs stattfindet.

Die Halterung umfasst eine äußere Lagerschale und hält das Druckgehäuse auf Abstand von der Förderschnecke.

In einer besonderen Ausgestaltung der Förderschnecke findet die Lagerung radial nach außen angeordnet statt.

Vorteilhafterweise ist die Halterung, von der Förderschnecke aus betrachtet, radial nach außen angeordnet, was eine stabile und gleichmäßige Rotation der Förderschnecke gewährleistet, da dies dem direkten Kraftfluss entspricht und Scherspannungen bei der Lagerung vermieden/minimiert werden. Bei Lagerung gegenüber einem Maschinenteil (z. B. dem Fleischwolf), der nicht radial zur Drehrichtung angeordnet ist, wäre das nicht der Fall. Diese Ausführung ermöglicht eine gleichmäßige Verteilung der Belastung über die gesamte Länge der Förderschnecke und reduziert die Gefahr von Biege- und Torsionskräften, die ihre strukturelle Integrität beeinträchtigen könnten.

In einer besonderen Ausgestaltung der Förderschnecke ist eine Aufnahme auf der Förderschnecke für die erste Stelle der Lagerung (nahe) an einem Eingangsende und die zweite Aufnahme für die zweite Stelle der Lagerung (nahe) an einem Ausgangsende positioniert.

Die Aufnahmen können die Form von Zapfen haben, die rotationssymmetrisch ausgebildet sind.

Vorteilhafterweise finden die wenigstens zwei Lagerungen an weit beabstandeten Stellen statt, z. B. jeweils direkt an den Enden der Förderschnecke oder nahe an diesen oder auf Höhe der Enden des Druckgehäuses. Dadurch werden Scherkräfte bestmöglichst vermieden.

In einer Alternative bilden die Aufnahmen, bzw. deren Flächen, direkt die inneren Lagerschalen. Diese können optional gehärtet sein.

In einer besonderen Ausgestaltung der Förderschnecke ist wenigstens eine oder beide der Aufnahmen dafür vorgesehen, eine form- oder kraftschlüssige Verbindung mit einer Lagerbuchse, alternativ einer gehärteten Lagerbuchse einzugehen.

Üblicherweise ist eine der beiden Lagerschalen eines Lagers härter als die andere, um eine indirekte Schmierung zu bewirken. Eine Härtung des Innenlagers, welches auf der Förderschnecke angeordnet ist, bewirkt wenig Verschleiß, so dass die innere Lagerschale, aufgrund reduzierten Verschleiß, nicht häufig getauscht oder gewartet werden muss.

Weiterhin beinhaltet, bzw. umfasst die Erfindung eine Lagervorrichtung, aufweisend in wenigstens doppelter Ausführung, eine Lagerbuchse, die eine innere Lagerschale ausbildet, vorgesehen zur unbeweglichen Verbindung mit einer Förderschnecke. Weiterhin eine Halterung, die eine äußere Lagerschale ausbildet. Die Halterung ist nicht einstückig mit dem Druckgehäuse ausgebildet und geeignet, das Druckgehäuse auf Abstand von der Förderschnecke zu halten.

In einer besonderen Ausgestaltung der Lagervorrichtung besteht wenigstens eine der Lagerbuchsen und/oder wenigstens eine der Lagerschalen aus gehärtetem Material.

Auch beide Komponenten können aus gehärtetem Material bestehen, um die Langlebigkeit und Widerstandsfähigkeit der Lagerung zu verbessern.

Vorteilhafterweise wird hierdurch ein Gleitlager realisiert, das z. B. im Vergleich zu einem Kugellager leicht zu reinigen ist.

In einer alternativen Ausgestaltung ist auch ein Kugellager denkbar, das vorteilhafterweise bessere Laufeigenschaften verspricht.

Weiterhin beinhaltet, bzw. umfasst die Erfindung eine Vorrichtung zum Zerkleinern von Lebensmitteln, aufweisend eine Förderschnecke, wie oben beschrieben, sowie ein Druckgehäuse, wie oben beschrieben, welches beabstandet ist und geführt wird durch eine Lagerung, wie oben beschrieben. Die Förderschnecke kann sich dadurch um eine Achse zentrisch in dem Druckgehäuse drehen.

Dabei kommen die Vorteile der Einzelmaßnahmen im Gesamtsystem zum Tragen.

In einer Ausgestaltung umfasst die Erfindung die Vorrichtung zum Zerkleinern von Lebensmitteln, wobei die Förderschnecke auf einer ersten eingangsseitigen Aufnahme eine erste Lagerung mit einer festsitzenden, bevorzugt gehärteten Lagerbuchse aufweist, die mit einer ersten (vorderen) Halterung ein Gleitlager zur axialen Drehung der Förderschnecke ausbildet, wobei die erste Halterung mit dem Druckgehäuse lösbar kraft- oder formschlüssig verbunden ist. Weiterhin weist die Förderschnecke auf einer zweiten ausgangsseitigen Aufnahme eine zweite Lagerung mit einer festsitzenden zweiten, bevorzugt gehärteten Lagerbuchse auf, die mit einer zweiten (hinteren) Halterung ein Gleitlager zur axialen Drehung der Förderschnecke ausbildet, wobei die zweite Halterung mit dem Druckgehäuse lösbar kraft- oder formschlüssig verbunden ist. Gemäß einer Ausführung können Förderschnecke und Lagerbuchse(n) auch einstückig gefertigt sein.

Nachfolgend werden unter Bezugnahme auf die beigefügten Figuren weitere Ausführungsbeispiele näher beschrieben und erläutert.

Es zeigen:
Fig. 1 eine Vorrichtung zum Zerkleinern von Lebensmitteln;
Fig. 2 eine perspektivische Ansicht einer Förderschnecke mit Halterung im Halbschnitt;
Fig. 3 ein Druckgehäuse und Halterungen
Fig. 4 Eine Schnittdarstellung des Druckgehäuses, sowie einer Förderschnecke und Lagerschalen.

Wie in Fig. 1 dargestellt, ist eine Vorrichtung zum Zerkleinern von Lebensmitteln mit einer Zuführschnecke 1 ausgestattet, die durch ihre Drehung eingangsseitig das Lebensmittel konzentrisch der Förderschnecke 7 zuführt, so dass dieses in den Hohlräumen zwischen den Gewindegängen aufgenommen wird.

Es kann eine Aufnahme für einen Standardwerkzeugträger 2 vorgesehen sein, der die Montage in einem Maschinengehäuse 19 vereinfacht.

Die Förderschnecke 7 befindet sich drehbar gelagert in dem Druckgehäuse 8. Dazu sind auf je einem eingangs- und ausgangsseitigen Zapfen mit einer Aufnahme 16a, 16b Lagerbuchsen 4, 9 aufgesteckt. Diese bilden die inneren Lagerschalen und können optional gehärtet sein.

Gleichermaßen wird der korrekte Abstand zwischen der Förderschnecke, bzw. ihren Zapfen und dem Druckgehäuse durch eingangs- und ausgangsseitige Halterungen 3, 12 sichergestellt. Diese Halterungen weisen ebenso Buchsen 3a, 10 auf, die die äußeren Lagerschalen bilden.

Die Förderschnecke 7 ist durch die Halterungen 3, 12 mit dem Druckgehäuse 8 verbunden, bzw. montiert. Die Montage des Druckgehäuses 8 am Maschinengehäuse 19 (z. B. Fleischwolf) kann durch eine eingangsseitige Verschraubungsvorrichtung realisiert werden. Eine (wenigstens teilweise) umlaufende Feder 17a ermöglicht das mechanische Angreifen einer Überwurfmutter 6, die auf ein Außengewinde am Maschinengehäuse aufgeschraubt wird. Die von der Mutter 6 auf die Feder 17a ausgeübte axiale Kraft, fixiert das Druckgehäuse 8 im Maschinengehäuse 19. Gemäß einer Ausführung wird hierdurch die Halterung gegen das Druckgehäuse verspannt. Diese Anordnung ist besonders effektiv, da hierdurch gleichzeitig ein Fixieren des Druckgehäuses 8 am Maschinengehäuse 19 erfolgen kann und zugleich die Halterung 3 am Druckgehäuse fixiert wird. Durch die Lösung mit den zwei Halterungen 3, 12 können diese zwei Verschleißteile durch Lösen von nur 2 Überwurfmuttern ausgetauscht werden.

Ausgangsseitig befindet sich an die Förderschnecke 7 anschließend eine Auswurfschnecke 14, die unerwünschte Reste des Lebensmittels zu einem Auswurfventil 15 befördert. Die Auswurfvorrichtung weist einen konischen Abschluss 13 auf, an dem eine zweite Überwurfmutter 11 angreift, analog zur Feder 17a. Die zweite Überwurfmutter 11 wird auf ein am Ende des Druckgehäuses 8 befindliches Gewinde 17b geschraubt. Durch diese Verbindung der Mutter und der Baugruppe wird die Halterung und Lagerbuchsen fixiert. Eine derartige Verschraubung ermöglicht einen einfachen Zusammenbau und Wartbarkeit und vereinfacht die Reinigung.

Bei rotierenden Systemen besteht die Gefahr, dass sich Bauteile lösen und sich ungewollt mitdrehen oder nicht mehr drehen. Damit sich das Druckgehäuse 8 gegenüber dem Maschinengehäuse 19 nicht dreht, kann eine Nut-Feder-Kombination eine Drehung dieser beiden Bauteile gegeneinander verhindern. In einer Ausführungsform weist das Druckgehäuse 8 eine Nut in axialer Richtung auf, die bei der Montage auf eine Feder bwz. Arrettierungsstift 5 aufgesteckt wird.

In den vorliegenden Zeichnungen ist die eingangsseitige Halterung 3 stirnseitig an das Druckgehäuse 8 montiert. Dabei weist die eingangsseitige Halterung 3 einen gleichen oder größeren Außendurchmesser wie das Druckgehäuse 8 auf. Vorteilhafterweise kann so der Abstand der beiden Lagerungen noch weiter vergrößert werden.

Zugleich ermöglicht diese ein Eingreifen eines Arrettierungsstifts 3b in eine Bohrung/Aussparung im Druckgehäuse 8. Neben der Eigenschaft als Verdrehsicherung dient dies auch als Montagesicherung, der Halter kann nicht mehr falsch herum (Stirnseiten vertauscht) eingebaut werden, da der Stift 3b im Maschinengehäuse 19 keinen Platz fände.

Die ausgangsseitige Halterung 10 hat in der Darstellung einen kleineren Durchmesser, als der Außendurchmesser des Druckgehäuses 8. Im Speziellen ist jener aber größer als der Innendurchmesser des Druckgehäuses 8 so dass eine Aussparung im Druckgehäuse 8 vorgesehen werden muss, in die sich die Halterung 10 einfügen kann.

Die Förderschnecke 7 kann massiv ausgeführt sein. Alternativ kann in der Schnecke eine Aussparung/Hohlraum 18 vorgesehen sein, um Gewicht einzusparen und die Schwungmasse zu reduzieren. Der Hohlraum kann durch eine einseitige Bohrung bis zu einer bestimmten Tiefe hergestellt werden. Dann würde auf der anderen Seite noch Platz für den Standardwerkzeugträger 2 bleiben. Alternativ kann auch eine durchgängige Bohrung durchgeführt werden, falls dieser nicht benötigt wird, was die Herstellung vereinfacht und die Gewichtsersparung maximiert.

In Fig. 2 ist eine perspektivische Ansicht der Förderschnecke mit aufgeschnittenen Halterungen dargestellt.

In Fig. 3 sind die Bauteile des Druckgehäuses 8 und der Halterungen 3, 12 dargestellt. Dabei ist der bereits beschriebene Arettierungsstift 3b zu sehen, sowie eine Nut, die bei stirnseitiger Montage des eingangsseitigen Halters eine Verlängerung der Nut im Druckgehäuse bewirkt. Die Feder 5 im Maschinengehäuse 19 greift somit in beide Nuten ein.

In Fig. 4 sind die Bauteile teilweise zusammengebaut dargestellt. Die obere Schnittzeichnung zeigt das Druckgehäuse mit den Halterungen 3 und 12 in zusammengesetztem Zustand. In dieser Darstellung ist erkennbar, dass das Druckgehäuse gemäß einer Ausführungsform über eine oder mehrere helixförmige Nuten in der inneren Mantelfläche verfügt. Diese verbessern im Zusammenspiel mit der Förderschnecke den Vorschub der zur Zerkleinerung vorgesehenen Lebensmitte. Auf der rechten Seite des Druckgehäuses 8 können Löcher vorgesehen, durch die Flüssigkeit und/oder zur Zerkleinerung/Abtrennung vorgesehenen Lebensmittel gedrückt und abgeschnitten werden können. In Figur 4 ist gut zu erkennen, dass gemäß einer Ausführung auf der Inneren Mantelfläche der Lagerschalen 4, 10 eine oder mehrere helixförmige Nuten angeordnet sein können. Hierdurch gelang Flüssigkeit/ Fett in das Lager und dient zur Schmierung. Das Fett bzw. die Flüssigkeit wird dabei durch das zur Zerkleinerung vorgesehene Lebensmittel selbst bereitgestellt oder separat den Lagern zugeführt. In letzterem Falle muss es Lebensmittelverträglich sein.

Die radiale Schnittansicht der Eingangsseite der Förderschnecke 7 zeigt die Aufnahme des Standardwerkzeughalters/Zuführschneckenzapfen 2 mit dem die Zuführschnecke 1 mit der Förderschnecke 7 verbunden wird. Dazu kann eine beidseitig gefräste Welle und entsprechende Aussparungen in der Aufnahme vorgesehen sein.

Durch Verwendung einer solchen standardisierten Verbindung 16c, kann die Förderschnecke ggf. auch für andere Zwecke als die Rotation in einem Druckgehäuse oder für die Zerkleinerung von Lebensmitteln, ermöglicht werden. Durch eine solche standardisierte Verbindung ist die Förderschnecke wesentlich universeller einsetzbar und kann unabhängig von der Justiergenauigkeit der Zuführschnecke verwendet werden

### Bezugszeichenliste

1 Zuführschnecke
2 Standardwerkzeugträger
3 eingangsseitige/erste Halterung
3a eingangsseitige/erste äußere Lagerschale/Buchse
3b Arretierungsstift (Halterung)
3c Schraubenkanal -interne Spirale zur Schmierung
4 eingangsseitige/erste innere Lagerschale/Buchse
5 Arettierungsstift (Gehäuse)
6 erste Überwurfmutter
7 Förderschnecke
8 Druckgehäuse
9 ausgangsseitige/zweite innere Lagerschale/Buchse
10 ausgangsseitige/zweite äußere Lagerschale/Buchse
10a Schraubenkanal -interne Spirale zur Schmierung
11 zweite Überwurfmutter
12 ausgangsseitige/zweite Halterung
13 konischer Abschluss
14 Auswurfschnecke
15 Auswurfventil
16a eingangsseitige/erste Aufnahme
16b ausgangsseitige/zweite Aufnahme
16c Verbindung
17a Spannfeder
17b Gewinde
18 Hohlraum
19 Maschinengehäuse

## Patentansprüche

1. Förderschnecke (7),
geeignet zum Einbau in Druckgehäuse/Schneid-Trenn-Trommel (8), ausgebildet für eine axial drehbare Lagerung,
**dadurch gekennzeichnet, dass**
die Lagerung an wenigstens zwei Stellen erfolgt.

2. Förderschnecke (7) gemäß Anspruch 1, **dadurch gekennzeichnet, dass**
die Lagerung an allen Stellen ausschließlich gegenüber einem einzigen, anderen Maschinenteil gegenüber stattfindet.

3. Förderschnecke (7) gemäß Anspruch 1 oder 2, **dadurch gekennzeichnet, dass**
die Lagerung der Förderschnecke ausschließlich direkt gegenüber dem Druckgehäuse (8) oder mittels einer Lagervorrichtung/Halterung (3, 10) stattfindet.

4. Förderschnecke (7) gemäß einem der vorigen Ansprüche, **dadurch gekennzeichnet, dass**
die Lagerung radial nach außen angeordnet vorgesehen ist.

5. Förderschnecke (7) gemäß einem der vorigen Ansprüche, **dadurch gekennzeichnet, dass**
eine Aufnahme (16a) auf der Förderschnecke (7) für die erste Stelle der Lagerung (nahe) an einem Eingangsende und die zweite Aufnahme (16b) für die zweite Stelle der Lagerung (nahe) an einem Ausgangsende positioniert ist.

6. Förderschnecke (7) gemäß Anspruch 5, **dadurch gekennzeichnet, dass** wenigstens eine oder beide der Aufnahmen (16a, 16b) über eine form- oder kraftschlüssige Verbindung mit einer Lagerbuchse (4, 9) oder einer gehärteten Lagerbuchse (4, 9) verbunden ist oder wenigstens eine der Aufnahmen (16a, 16b) gehärtet ist.

7. Lagervorrichtung, aufweisend
in wenigstens doppelter Ausführung:
eine Lagerbuchse (4, 9), die eine innere Lagerschale ausbildet, vorgesehen zur unbeweglichen Verbindung mit einer Förderschnecke (7) und
eine Halterung (3, 12) die eine äußere Lagerschale ausbildet,
die nicht einstückig mit dem Druckgehäuse (8) ausgebildet ist und geeignet ist, das Druckgehäuse (8) auf Abstand von der Förderschnecke (7) zu halten.

8. Lagervorrichtung gemäß Anspruch 7, **dadurch gekennzeichnet, dass** die Lagerbuchse (4, 9) und/oder wenigstens eine der Lagerschalen aus gehärtetem Material besteht.

9. Vorrichtung zum Zerkleinern von Lebensmitteln, aufweisend eine Förderschnecke (7) gemäß Anspruch 1,
sowie ein Druckgehäuse (8), gemäß Anspruch 7,
beabstandet und geführt durch eine Lagerung gemäß Anspruch 5, sodass sich die Förderschnecke (7) um eine Achse zentrisch in dem Druckgehäuse (8) drehen kann.

10. Vorrichtung zum Zerkleinern von Lebensmitteln, wobei die Förderschnecke (7) auf einer ersten eingangsseitigen Aufnahme (16a) eine erste Lagerung mit einer auf der Förderschnecke festsitzenden Lagerbuchse (4) aufweist, die mit einer ersten (vorderen) Halterung (3) ein Gleitlager zur axialen Drehung der Förderschnecke (8) ausbildet, wobei die erste Halterung mit dem Druckgehäuse (8) lösbar kraft- oder formschlüssig verbunden ist,
weiterhin die Förderschnecke (7) auf einer zweiten ausgangsseitigen Aufnahme (16b) eine zweite Lagerung mit einer festsitzenden zweiten Lagerbuchse (9) aufweist, die mit einer zweiten (hinteren) Halterung (12) ein Gleitlager zur axialen Drehung der Förderschnecke (8) ausbildet, wobei die zweite Halterung mit dem Druckgehäuse (8) lösbar kraft- oder formschlüssig verbunden ist.

11. Vorrichtung nach Anspruch 10, **dadurch gekennzeichnet, dass** die zweite Halterung (12) mit dem Druckgehäuse (8) direkt kraftschlüssig über eine Überwurfmutter (11) verbunden ist und die erste Halterung (3) indirekt kraftschlüssig mit dem Druckgehäuse (8) verbunden wird, indem das Druckgehäuse mit Hilfe einer Überwurfmutter (6) gegen dem Maschinengehäuse (19) des Fleischwolfs verspannt ist und dadurch die Halterung (3), welche sich gegen das Gehäuse (19) oder die Zuführschnecke (1) abstützt, gegen das Druckgehäuse (8) verspannt wird.
